# EUROPÄISCHE PATENTSCHRIFT

(11) **EP 3 583 261 B1**
(45) Veröffentlichungstag und Bekanntmachung des Hinweises auf die Patenterteilung: **07.12.2022**
(21) Anmeldenummer: 18709257.2
(22) Anmeldetag: 15.02.2018
(51) Int. Cl.: D05B 65/02

(54) **NÄHANLAGE UND NÄHVERFAHREN ZUR ERZEUGUNG VON ABNÄHERN**
SEWING SYSTEM AND SEWING PROCEDURE FOR THE PRODUCTION OF STITCHES
SYSTÈME DE COUTURE ET PROCÉDÉ DE COUTURE POUR LA PRODUCTION DE POINTS DE COUTURE

(30) Priorität: 16.02.2017 DE 102017001537
(43) Veröffentlichungstag der Anmeldung: 25.12.2019
(73) Patentinhaber: Pfaff Industriesysteme und Maschinen GmbH, 67661 Kaiserslautern (DE)
(72) Erfinder: IMMETSBERGER, Markus, 67731 Otterbach (DE)
(74) Vertreter: Klein, Friedrich Jürgen
(86) Internationale Anmeldenummer: PCT/EP2018/000062
(87) Internationale Veröffentlichungsnummer: WO 2018/149547

(56) Entgegenhaltungen:
- WO-A1-01/88249
- WO-A2-01/90467
- DE-A1- 3 812 092
- DE-B1- 1 685 040
- DE-B3-102005 037 063
- JP-A- 2002 306 881
- US-A- 5 848 573

## Beschreibung

Die Erfindung betrifft eine Nähanlage mit zumindest einer Doppelsteppstich-Nähmaschine zur Erzeugung von zumindest einer Naht an einem Nähgut, insbesondere zur Erzeugung von zumindest einem Abnäher am Nähgut, wobei die Nähanlage mit einem angetriebenen Nähguttransport für eine bestimmte oder bestimmbare Vorschubrichtung des Nähguts relativ zu Stichbildewerkzeuge versehen ist, die zur Erzeugung der zumindest einen Naht am jeweiligen Nähgut vorgesehen ist, wobei der Nähguttransport eine Druckleiste aufweist, mit welcher das Nähgut gegen einen Nähtisch drückbar und das Nähgut zur Erzeugung einer Vorschubbewegung an den Stichbildewerkzeugen vorbei bewegbar ist. Eine entsprechende Nähanlage ist beispielsweise aus der WO 01/90467 A2 bekannt.

Bei manchen Nähstücken sollen sogenannte Abnäher mittels der Einbringung von zumindest einer geradlinig oder gekrümmt verlaufenden Naht eingearbeitet werden. Die Abnäher haben üblicherweise die Funktion, einen Konturverlauf des jeweiligen Bekleidungsstücks zu verändern, beispielsweise ein Hemd oder eine Bluse zu taillieren. In der industriellen Produktion von Bekleidung stellen solche Abnäher einen zusätzlichen Nähvorgang dar, der in der industriellen Produktion üblicherweise gesondert, d.h. unabhängig von anderen Nähvorgängen an dem Bekleidungsstück, ausgeführt wird. Für die Erzeugung von Abnähern ist es deshalb üblich, diese Abnäher mit eigens hierfür vorgesehenen Nähanlagen zu erzeugen, die eine Doppelsteppstich-Nähmaschine umfassen. Die Bekleidungsstücke werden deshalb hierfür zur Nähanlage für die Erzeugung von Abnähern gebracht, dort entsprechend bearbeitet und nachfolgend zu einer Maschine für nachfolgende weitere Bearbeitungsgänge transportiert.

Bei diesen Nähanlagen wird das Nähgut üblicherweise manuell in die Nähanlage eingebracht. Der Vorschub des Nähguts relativ zu den Stichbildewerkzeugen, insbesondere zur Nadel und Nadelstange sowie dem Greifer der Nähmaschine der Nähanlage, wird motorisch und ohne die Notwendigkeit eines Bedienereingriffs erzeugt. Üblicherweise erfolgt der Vorschub des Nähguts zur Erzeugung eines Abnähers geradlinig. Je nach Größe des Nähguts und Länge des Abnähers kann die Länge der erforderlichen Vorschubbewegung unterschiedlich ausfallen. Zur Erzeugung der Vorschubbewegung wird das Nähgut häufig mittels einer Druckleiste auf eine Tischplatte geklemmt, wobei die Druckleiste üblicherweise in X-Y-Richtung bewegbar ist. Nach Beendigung des Nähvorgangs am jeweiligen Nähgut wird dieses von einer Entnahmeeinrichtung erfasst und in Vorschubrichtung des Nähvorgangs aus der Nähanlage herausgeführt und an einer Stapelstelle abgelegt.

Die Erzeugung eines fehlerfreien Stichbildungsanfangs von Doppelsteppstichnähten stellt sich oftmals problematisch dar. Um eine fehlerhafte Stichbildung zu vermeiden, insbesondere um sogenannte Fadennester zu vermeiden, muß das aus der Nadel herausstehende Ende des Oberfadens eine bestimmte Mindestlänge aufweisen. Auch trotz eines relativ langen freien Fadenanfangs kann jedoch beim Annähen der Oberfadenanfang unter das Nähgut gezogen werden und dadurch die Entstehung von Fadennestern ermöglichen. Zudem hat ein relativ langer aus der Nadel herausragender Fadenanfang den Nachteil, daß an der fertigen Naht der Fadenanfang des Oberfadens auf der Sichtseite des Nähguts als langer Fadenanfang absteht. Da ein solcher langer, nicht vernähter, Fadenanfang als Qualitätsmangel des Nähguts empfunden wird, ist regelmäßig eine Nachbearbeitung erforderlich, weshalb oftmals von Hand diese Fäden nachträglich gekürzt werden. Dies bedeutet einen zusätzlichen kostenintensiven Aufwand bei der Herstellung von derartigem Nähgut.

Schließlich ist aus der DE 38 12 092 A1 ist bereits eine Knopflochnähmaschine bekannt, welche als Zick-Zack-Nähmaschine ausgebildet ist und deren Ausgestaltung eine verbesserte Qualität von Knopflöchern ermöglichen soll. Die Knopflochnähmaschine weist eine Fadentrenn- und -klemmvorrichtung für den Fadenanfang auf, die im Anfangsbereich der ersten Knopflochraupe synchron mit einem Stoffdrückerkorb in Richtung zur Nähnadel hin bewegbar ist, um den Aufbau einer Fadenspannkraft im Bereich des geklemmt gehaltenen Nadelfadenendes zu vermeiden. Hierbei ist an einem als Nähfuß fungierendeer Stoffdrückerkorb befestigte Fadentrenn- und -klemmvorrichtung vorgesehen, die ein stationäres Untermesser, ein verschwenkbares Obermesser und einem auf dem Obermesser aufliegenden Fadenklemmblech aufweist. Zur Klemmung des Oberfadenendes ist vorgesehen, letzteres zwischen dem Obermesser und einem Fadenklemmblech zu klemmen. Die Fadentrenn- und Klemmvorrichtung bewegt sich synchron mit dem Stoffdrückerkorb, wodurch das nadelseitig geklemmt gehaltene Fadenende spannungsfrei gehalten und somit durch die ersten Zickzackstiche der ersten Knopflochraupe überdeckt wird. Anschließend wird das Fadenende durch eine Bewegung des Obermessers von der Fadentrenn- und -klemmvorrichtung freigegeben und von nachfolgenden Zickzackstichen vollständig überdeckt. Nach Fertigstellung des Knopflochs wird eine Lüftung des Stoffdrückerkorbs eingeleitet und die Fadentrenn- und -klemmvorrichtung wird aus der Wartestellung in die Schneidstellung verbracht. Dabei wird der Nadelfaden oberhalb des Knopflochs scherenartig geschnitten und das nadelseitige Fadenendstück zwischen dem Obermesser- und dem Fadenklemmblech geklemmt gehalten.

Der Erfindung liegt deshalb die Aufgabe zugrunde, eine Möglichkeit zu schaffen, um bei Abnähern einen stichbildungsfehlerfreien Nahtanfang und trotzdem einen kurzen Fadenanfang zu ermöglichen, ohne daß hierfür eine manuelle Nachbearbeitung erforderlich ist.

Diese Aufgabe wird bei einer Nähanlage der eingangs genannten Art erfindungsgemäß durch die Merkmale von Patentanspruch 1 gelöst. Bei erfindungsgemäßen Nähanlagen gemäß des Oberbegriffs von Anspruch 1 sollte somit an der Druckleiste eine Klemmeinrichtung angeordnet und zusammen mit der Druckleiste bei deren Vorschubbewegung bewegbar sein, wobei die Klemmeinrichtung zum Klemmen, insbesondere - aber nicht ausschließlich - einem separaten Klemmen, eines Fadenanfangs des Oberfadens vorgesehen ist, und die Nähanlage ein Schneidelement aufweist, das zumindest temporär unmittelbar nach Beginn der Nahterzeugung in einem Bereich zwischen der Klemmeinrichtung und dem Nähfuß angeordnet ist, um den Oberfaden zwischen der Klemmeinrichtung und dem Nähfuß zu durchtrennen. Die Aufgabe wird auch durch ein Verfahren gemäß Anspruch 9 gelöst. Mittels einer solchen Lösung kann beim Annähen ein Herunterziehen des Fadenanfangs unter das Nähgut vermieden sowie ein sauberes Stichbild auch am Nahtanfang erreicht werden. Trotz dieser mit geringem technischen Aufwand erzielbaren Vorteile weist die Naht einen kurzen Fadenanfang auf, der kein nachträgliches Kürzen des Fadenanfangs an der Naht erforderlich macht. Mit der Erfindung wird der Fadenanfang vorzugsweise bereits kurz nach dem Annähen und vor allem während des noch ausgeführten Nähvorgangs gekürzt, ohne daß der Nähvorgang hierzu zwingend unterbrochen oder verlangsamt werden müßte.

In einer bevorzugten Ausführungsform weist die Nähanlage ein schaltbares Schneidelement auf, das in einen Bereich zwischen der Klemmeinrichtung und dem Nähgut durch zumindest einen Schaltvorgang in einen Vorschubweg des am Nähgut befindlichen Oberfadens ein- und ausfahrbar ist, um den Oberfaden in diesem Bereich zu durchtrennen. Da bei dieser Ausführungsform der Erfindung das Schneidelement sich nur kurzzeitig im Bereich des Nähguts befindet, kann hierdurch, trotz des Trennvorgangs in unmittebarer Nähe des Nähguts, die Gefahr einer Beschädigung des Nähguts durch das Schneidelement möglichst gering gehalten werden.

In einer bevorzugten Weiterbildung der Erfindung kann das Schneidelement auch nur eine einzelne Klinge mit vorzugsweise nur einer Schneide sein, die durch Anordnung im Vorschubweg des Nähguts in Kontakt mit dem Oberfaden gelangt. Die Vorschubbewegung des Nähguts - und damit auch des bereits vernähten Oberfadens - wird somit genutzt, um den freien Fadenanfang bereits während der Erzeugung der Naht zu kürzen, ohne hierbei den Nähvorgang selbst zu unterbrechen und ohne durch das Schneidelement eine Schneidbewegung auszuführen. Obwohl erfindungsgemäß mit dem Kürzen des Fadenanfangs beim gattungsgemäßen Nähprozeß ein weiterer Verfahrensvorgang ausgeführt wird, wird durch diese bevorzugte Ausführungsform der Erfindung nicht mehr Zeit für die Ausführung des Nähprozesses benötigt. Zudem wird die Vorschubbewegung des Nähguts zusätzlich auch zur Erzeugung einer zur Durchtrennung des Oberfadens führenden Relativbewegung zwischen dem Schneidelement und dem Oberfaden genutzt.

Eine besonders günstige Weiterbildung der Erfindung kann vorsehen, daß für die Erzeugung eines Abnähers an einem später verarbeiteten Nähgut, der Oberfaden während der oder nach der Beendigung des Nähprozesses für den Abnäher an einem zuvor verarbeiteten Nähgut, durchtrennt wird, das zuvor verarbeitete Nähgut aus der Nähanlage entfernt wird, die Druckleiste in ihre Aufnahmeposition zurückbewegt und dabei die geöffnete Klemmeinrichtung derart angeordnet wird, daß das freie Ende des Oberfadens aufgrund der Bewegung und Positionierung der Druckleiste in der Klemmeinrichtung angeordnet wird, die Klemmeinrichtung nachfolgend geschlossen wird und anschließend mit dem Beginn des Nähprozeßes für das nun zur Verarbeitung anstehende Nähgut bei weiterhin geschlossener Klemmeinrichtung begonnen wird. Mit einer solchen Ausführungsform kann auf besonders schnelle und prozeßsichere Weise der Oberfaden in der Klemmeinrichtung angeordnet werden, ohne daß hierfür ein weiterer Verfahrensschritt oder zusätzliche gegenständliche Mittel erforderlich sind. Im Zusammenhang mit dieser und mit sämtlichen anderen Ausführungsformen der Erfindung sollen unter "Druckleiste" auch Druckelemente verstanden werden, die eine andere als leistenförmige Ausgestaltung haben, um Nähgut zu klemmen bzw. gegen eine Arbeitsplatte der Nähanlage zu drücken. Ausserdem sollen unter "Stichbildewerkzeuge" insbesondere Nadeln und gegebenenfalls die sie führenden Nadelstangen sowie Greifer verstanden werden, wie sie insbesondere in Doppelsteppstich-Nähmaschinen zum Führen von Ober- und Unterfäden üblich sind.

Weitere bevorzugte Ausgestaltungen der Erfindung ergeben sich aus den Ansprüchen, der Beschreibung und der Zeichnung.

Die Erfindung wird anhand von in den Figuren rein schematisch dargestellten Ausführungsbeispielen näher erläutert, es zeigen:
- Fig. 1: eine perspektivische Darstellung einer erfindungsgemäßen Nähanlage mit in eine Vorschubeinrichtung eingelegtem Nähgut;
- Fig. 2: eine Detaildarstellung aus Fig. 1 im Bereich der Nähmaschine und der sich in einer Ausgangsposition befindenden Druckleiste der Nähanlage; jedoch ohne Darstellung des Nähguts;
- Fig. 3: eine Detaildarstellung gemäß Fig. 2 der Entnahmeeinrichtung der Nähanlage mit der Druckliste in der Position "Nahtanfang";
- Fig. 4: eine Darstellung der Nähanlage aus Fig. 2 in einem Verfahrenszustand, in dem eine Klemmeinrichtung den Fadenanfang klemmt und ein Nähfuß angesenkt ist;
- Fig. 5: eine weitere Darstellung gemäß Fig. 2 der Nähanlage, nach Beginn des Nähprozesses mit einem Schneidelement, das in eine Trennposition bewegt ist;
- Fig. 6: eine Teildarstellung der erfindungsgemäßen Nähanlage aus einer weiteren Perspektive, nachdem der Fadenanfang des Oberfadens gekürzt ist und das Schneidelement zurückgezogen wird;
- Fig. 7: eine weitere Teildarstellung der Nähanlage in einem Bereich, in dem eine Absaugvorrichtung zur Absaugung eines abgetrennten Fadenabschnitts angeordnet ist.

Das in Fig. 1 gezeigte Ausführungsbeispiel einer erfindungsgemäßen Nähanlage 1 zur Erzeugung von Abnähern, weist eine auf einer Arbeitsplatte 2 angeordnete Nähmaschine 3 auf. Die Nähmaschine 3 ist eine Doppelsteppstich-Nähmaschine.

Eine solche Nähmaschine ist mit an sich bekannten Stichbildewerkzeugen versehen, wozu vor allem zumindest eine an einer Nadelstange angeordnete und von dieser geführten Nadel für einen Oberfaden sowie ein Umlaufgreifer für einen Unterfaden gehören. Auch die Stichbildevorgänge unter Einsatz der Stichbildewerkzeuge erfolgen auf für Doppelsteppstich-Nähmaschinen in an sich bekannte und herkömmliche Weise.

Wie insbesondere in Fig. 1 zu erkennen ist, ist die Nähmaschine 3 mit ihren Stichbildewerkzeugen im Bereich einer Längskante 4 der Arbeitsplatte 2 und quer zu dieser Längskante 4 angeordnet. Im Bereich dieser Längskante 4, ausgehend von der durch die Längskante 4 und einer Querkante 5 der Arbeitsplatte gebildeten Ecke 6, befindet sich ein Zuführtisch 7. Dessen Tischfläche ist auf die Größe der zuzuführenden, als Nähgut vorgesehene Zuschnitte 9, abgestimmt. Der Zuführtisch 7 dient zur Aufnahme von Zuschnitten 9 und anschließender Überführung des jeweiligen Zuschnitts 9 zu einer vorbestimmten Position auf der Arbeitsplatte 2, von wo aus der Zuschnitt 9 dann automatisiert dem Nähprozess zugeführt wird. Der Zuführtisch 7 kann hierzu entweder manuell oder motorisch angetrieben zur Arbeitsplatte 2 hin bewegbar und wieder rückstellbar sein.

Im Bereich der Längskante 4 der Arbeitsplatte 2 befindet sich zudem eine Stoffübernahme 10 sowie ein Nähguttransport für das jeweilige Nähgut, der nachfolgend als Vorschubeinrichtung 11 bezeichnet wird.-Die Stoffübernahme 10 hat unter anderem die Funktion einer Ausrichtungshilfe des jeweiligen Zuschnitts in Bezug auf die Erstreckungslänge des Zuschnitts 9 in einer Richtung quer zur Längskante 4 während des Nähvorgangs. Die Stoffübernahme weist einen Antrieb 12 auf, mit dem ein parallel zur Längskante 4 der Arbeitsplatte 2 verlaufender Winkel 14 der Stoffübernahme parallel zu dieser Längskante 4 verschiebbar ist. Im Ausführungsbeispiel ist dieser Antrieb 12 als Spindelschrittmotor ausgebildet, dessen rotative Antriebsbewegung durch ein geeignetes Getriebe zu einer geradlinigen Verschiebebewegung des Winkels 14 führt, wodurch unterschiedlich tiefe Anordnungen eines Zuschnitts einstellbar sind. Diese Einstelltiefe kann an einer Steuerung der Nähanlage 1 voreingestellt werden, wodurch der Antrieb diese Eingabe vor einem Nähvorgang oder einer Serie von Nähvorgängen ausführt.

Im Bereich des Winkels 14 ist eine mittels eines pneumatischen Antriebs auf und ab bewegbare Nadelleiste 16 vorgesehen, deren Nadeln auf entsprechende Ausnehmungen in der Arbeitsplatte 2 gerichtet sind, die sich unmittelbar vor dem horizontalen Schenkel 14a des Winkels 14 befinden. Durch eine Abwärtsbewegung der Nadelleiste 16 kann der Zuschnitt 9 zwischen der Nadelleiste 16 und der Arbeitsplatte 2 festgehalten werden.

Die Vorschubeinrichtung 11 ist zur Aufnahme des jeweiligen Nähguts 9 für den Nähvorgang sowie zum Vorschub des Nähguts 9 während des Nähvorgangs vorgesehen. Die Vorschubrichtung 19 kann hierbei zumindest in einer geradlinig ausgerichteten Richtung parallel zur Ebene der im wesentlichen ebenen Oberseite der Arbeitsplatte 2 verlaufen. Im Ausführungsbeispiel kann die Vorschubrichtung 19 in einer X-Y-Ebene parallel zur Oberseite der Arbeitsplatte 2 bewegbar sein. Die Vorschubeinrichtung 11 des Ausführungsbeispiels ist mit einer entlang der Vorschubrichtung 19 bewegbaren Druckleiste 18 versehen, mit der das jeweilige Nähgut 9 aufgenommen und relativ zu den Stichbildewerkzeugen bewegbar ist. Die Druckleiste 18 ist somit in Vorschubrichtung 19 von einer ersten zu einer zweiten Endlage bewegbar, wobei das Nähgut in der ersten Endlage eingelegt und aufgenommen und in der zweiten Endlage entnommen wird. Die erste Endlage entspricht hierbei der Position des Zuschnitts, den dieser bei der Übernahme des Zuschnitts von der Stoffübernahme 10 durch die Vorschubeinrichtung 11 aufweist, bevor sich die Vorschubeinrichtung 11 in Vorschubrichtung 19 bewegt. Die zweite Endlage entspricht der Position der Vorschubeinrichtung 11 bzw. des Zuschnitts 9, den diese/dieser nach Beendigung der Bewegung der Vorschubeinrichtung 11 auf der anderen Seite der Nähmaschine 3 einnimmt, nachdem die vorgesehene Naht in das Nähgut 9 eingebracht ist.

Eine Rückstellung von der zweiten zur ersten Endlage erfolgt vorzugsweise auf direktem Weg, d.h. entlang einer Abstandslinie zwischen der zweiten zur ersten Endlage. Zur Ausführung von Vorschubbewegungen der Druckleiste 18 kann für jede der beiden Vorschubrichtungen ein Antrieb vorgesehen sein, insbesondere jeweils ein elektrischer Schrittmotor. Durch Überlagerung der Antriebsbewegungen der beiden Schrittmotoren kann jede vorbestimmte Vorschubbewegung innerhalb der X-Y-Ebene erreicht werden.

Die im dargestellten bevorzugten Ausführugsbeispiel als längliches streifenartiges und im Querschnitt im wesentlichen als winkelförmiges Bauteil ausgebildete Druckleiste 18 kann mittels eines geeigneten weiteren Antriebs auf- und ab bewegt werden. Im Ausführungsbeispiel ist dieser Antrieb der Druckleiste 18 als pneumatischer Zylinder ausgebildet. Durch Anheben der Druckleiste 18 in Z-Richtung wird zwischen der Druckleiste 18 und einer darunter angeordnete Gegenplatte, die nachfolgend als Tischplatte bezeichnet wird, ein Spalt zur Aufnahme oder zur nachfolgenden Entnahme des Nähguts 9 freigegeben. Durch Absenken der Druckleiste 18 kann das Nähgut zwischen der Tischplatte und der Druckleiste 18 geklemmt werden. Im Ausführungsbeispiel dient die Oberseite der Arbeitsplatte 2 als eine solche Tischplatte. In ihrer ersten Endposition befindet sich die Druckleiste 18 - in Vorschubrichtung gesehen - zumindest mit dem zur Aufnahme des Nähguts vorgesehenen Abschnitts, im wesentlichen vor der Nähmaschine 3 und deren Stichbildewerkzeugen, so daß das jeweilige Nähgut 9 vor Beginn des Nähvorgangs vor den Stichbildewerkzeugen in vorbestimmter Weise angeordnet und geklemmt werden kann. Beim Nähvorgang bewegt sich die Druckleiste 18 in Richtung zur zweiten Endlage und führt hierbei das Nähgut 9 mit und den Stichbildewerkzeugen zur Nahtbildung zu. In der zweiten Endlage befindet sich die Druckleiste 18 zusammen mit dem dann vernähten Nähgut hinter der Nähmaschine und deren Stichbildewerkzeugen.

Wie insbesondere in Fig. 2 und 3 zu erkennen ist, ist an der Druckleiste 18 eine Klemmeinrichtung 25 angebracht und zusammen mit der Druckleiste 18 bei der Vorschubbewegung bewegbar. Die Klemmeinrichtung 25 ist derart an der Druckleiste 18 angeordnet, daß sich die Klemmeinrichtung 25 in Bezug auf die X-Richtung der möglichen Vorschubbewegungen zumindest in etwa auf der Höhe des Nähfußes 28 befindet. Zudem weist die Klemmeinrichtung 25 ein Klemmelement 26 mit einer ebenen Klemmfläche auf, die gegen ein Gegenklemmelement 27 drückbar ist. Das Klemmelement 25 ist durch einen ihm alleine zugeordneten Antrieb, beispielsweise einem Elektromotor oder ein pneumatischer Antrieb, selbsttätig gegen das Gegenklemmelement 27 drückbar und wieder abhebbar. Mittels dieser Bewegung kann der freie Fadenanfang 30a des durch die Nadel 29 geführten Oberfadens 30 durch das Klemmelement 26 gegen das Gegenklemmelement 27 gedrückt werden. Wie ebenfalls in Fig. 2 und 3 dargestellt ist, ist die Nähanlage mit einer

Schneideinrichtung 33 für ein Kürzen des Fadenanfangs 30a des Oberfadens 30 versehen. Die Schneideinrichtung 33 weist ein als Klinge ausgebildetes Schneidelement 34 auf, deren Schneidkante 35 im wesentlichen quer zur X-Vorschubrichtung verläuft. Die Schneidkante 35 ist hierbei an jener Seitenkante der Klinge ausgebildet, welche in Bezug auf die X-Vorschubrichtung, die hintere Seitenkante der Klinge darstellt. Das Schneidelement 34 ist zudem mit einem ihm zugeordneten Antrieb versehen, mit dem das Schneidelement 34 im wesentlichen quer zur X-Vorschubrichtung und parallel zur Y-Vorschubrichtung in Nadelnähe ein- und ausführbar ist.

Zur Erzeugung eines Abnähers, dessen zu erzeugender Nahtverlauf in Fig. 3 durch die Linie 20 angedeutet ist, wird das Nähgut 9 auf den Zuführtisch 7 gelegt und mittels des Zuführtischs 7 an die Stoffübernahme 10 übergeben. Das Nähgut 9 kann beispielsweise ein Zuschnitt für eine Damenbluse sein. In dieser Ausgangsposition der Nähanlage befinden sich die Druckleiste 18 und der Nähfuß 28 oben und der Zuführtisch 7 ist ausgefahren. Mittels der Stoffübernahme 10 wird das Nähgut 9 festgehalten und der Zuführtisch 7 fährt durch eine Antriebsbewegung seines Antriebs in seine Ausgangsposition zurück. Nachdem das Nähgut 9 mittels der Druckleiste 18 gegen die Tischplatte gedrückt ist, kann der Nähvorgang beginnen. Die Druckleiste 18 wird hierbei mittels eines Pneumatikzylinders abwärts gegen die Tischplatte und das Nähgut 9 gedrückt. Der X-Y-Antrieb der Druckleiste 18 positioniert diese dann auf "Nahtanfang".

Das freie Ende 30a des Nadelfadens 30 liegt über dem Gegenklemmelement 27 der Druckleiste 18. Das freie Ende 30a ist bei der vorhergehenden Nahterzeugung an einem anderen Nähgut unter der Stichplatte möglichst nahe am Stichloch mittels eines nicht dargestellten und unterhalb einer Stichplatte angeordneten weiteren Schneidelements geschnitten worden. Das hierdurch erzeugte Nadelfadenende 30a soll jedoch mit einer solchen Länge aus der Nadel 29 herausragen, daß ein sicheres Annähen der nun zur Erzeugung anstehenden Naht gewährleistet ist.

In Fig. 4 ist gezeigt, daß der Nähfuß 28 anschließend nach unten bewegt wird. Gleichzeitig mit dem Nähfuß 28 wird die Klemmeinrichtung 25 betätigt. Hierdurch wird das freie Ende 30a des von der Nadel 29 kommenden Oberfadens 30 im Bereich des Fadenanfangs 30a zwischen dem Klemmelement 26 und dem Gegenklemmelement 27 an der Druckleiste 18 geklemmt. Der Fadenanfang 30a wird somit bei der Vorschubbewegung der Druckleiste 18 von dieser mitgenommen.

In Fig. 5 ist der Nähfuß 28 aus Übersichtlichkeitsgründen nicht dargestellt. In dieser Figur ist zu erkennen, daß beim beginnenden Nähvorgang die Druckleiste 18 das Nähgut 9 in Vorschubrichtung bewegt, in der Darstellung von Fig. 5 von rechts nach links. Nachdem die ersten Stiche eingebracht sind und unter anderem der Oberfaden 30 am Nähgut angenäht ist, wird das Schneidelement 34 der Schneideinrichtung 33 betätigt, wodurch dieses von einer Warteposition in eine Trennposition verfahren wird. Diese Bewegung erfolgt durch eine Vorschubbewegung von der Warte- in die Trennposition, die im wesentlichen parallel zur Y-Richtung und senkrecht zur X-Richtung der Vorschubbewegung der Druckleiste 18 ausgerichtet ist. Die Bewegung des Schneidelements 34 von seiner einen zur anderen Endposition erfolgt, nachdem zumindest der erste Stich des Näh- und Stichbildungsprozess und bevor der letzte Stich der Nahtbildung unterbruchsfrei ausgeführt sind.

Das Schneidelement 34 wird hierbei mit seiner Schneidkante 35 in einen Bereich zwischen der Klemmeinrichtung 25 und des Nähguts 9 verfahren. Durch die fortschreitende Vorschubbewegung des Nähguts 9 wird hierbei der gespannte Endbereich des Oberfadens 30 an die Klinge geführt und gegen die Schneidkante 35 gedrückt, was zur Durchtrennung des Oberfadens 30 nahe an der ersten Einstichstelle der Nadel 29 und nahe am Nähfuß 28 führt. Auf diese Weise ist ein am Nähgut 9 verbleibendes kurzes Anfangsstück des Oberfadens 30 erzeugt worden.

Gemäß der Darstellung von Fig. 6 wird das Schneidelement unmittelbar nach Durchtrennung des Oberfadens 30 wieder in seine Warteposition zurückgezogen. Dieser Rückzug erfolgt automatisch und von der Steuerung der Nähanlage veranlaßt, beispielsweise in Abhängigkeit von einer bestimmten Anzahl an Stichen nach Überführung des Schneidelements 34 in die Trennposition. Im dargestellten Ausführungsbeispiel bleibt die Klemmeinrichtung 25 während des Rückzugs des Schneidelements 34 geschlossen und hält somit das abgetrennte Fadenende während des weiteren Nähvorgangs weiter fest. Da die Klemmeinrichtung 25 an der Druckleiste 18 angebracht ist, führt die Klemmeinrichtung 25 zusammen mit der Druckleiste 18 auch deren Vorschubbewegung aus. Hierdurch wird im Laufe der Vorschubbewegung die Klemmeinrichtung 25 auch an einer Absaugeinrichtung 37 vorbeigeführt. In dem Moment, in dem die Klemmeinrichtung 25 auf Höhe der Absaugeinrichtung 37 gelangt, veranlaßt die Steuerung eine Öffnung Klemmeinrichtung 25 durch Verschwenken des Klemmelements 26 und durch einen Impuls Absaugluft saugt die Absaugeinrichtung 37 den abgetrennten Fadenrest 30b ab, der zuvor das freie Ende 30a des Oberfadens darstellte. Die Naht wird nun fertig genäht. Das Nähgut 9 kann dann automatisch oder manuell entnommen und die Druckleiste 18 zur Aufnahme eines neuen Zuschnitts/Nähguts 9 in ihre Ausgangsposition wieder zurückgefahren werden. Der Nähprozess kann dann mit jeweils einem neuen Zuschnitt/Nähgut 9 in gleicher Weise ein- oder mehrfach wiederholt werden.

**Bezugszeichenlist**

| | | | |
|---|---|---|---|
| 1 | Nähanlage | 29 | Nadel |
| 2 | Arbeitsplatte | 30 | Oberfaden |
| 3 | Nähmaschine | 30a | Fadenanfang |
| 4 | Längskante | 30b | abgetrennter Fadenrest |
| 5 | Querkante | 33 | Schneideinrichtung |
| 6 | Ecke | 34 | Schneidelement |
| 7 | Zuführtisch | 35 | Schneidkante |
| 9 | Zuschnitt/Nähgut | 37 | Absaugeinrichtung |
| 10 | Stoffübernahme | | |
| 11 | Vorschubeinrichtung | | |
| 12 | Antrieb Stoffübernahme | | |
| 14 | Winkel | | |
| 14a | horizontaler Schenkel | | |
| 16 | Nadelleiste | | |
| 18 | Druckleiste | | |
| 19 | Vorschubrichtung | | |
| 20 | Nahtverlauf | | |
| 25 | Klemmeinrichtung | | |
| 26 | Klemmelement | | |
| 27 | Gegenklemmelement | | |
| 28 | Nähfuß | | |

## Patentansprüche

1. Nähanlage (1) mit zumindest einer Doppelsteppstich-Nähmaschine (3) zur Erzeugung von zumindest einer Naht an einem Nähgut (9), insbesondere zur Erzeugung von zumindest einem Abnäher am Nähgut, wobei die Nähanlage mit einem Nähfuß (28) und einem angetriebenen Nähguttransport für eine bestimmte oder bestimmbare Vorschubrichtung (19) des Nähguts relativ zu Stichbildewerkzeugen versehen ist, die zur Erzeugung der zumindest einen Naht am jeweiligen Nähgut (9) vorgesehen ist,
wobei der Nähguttransport eine Druckleiste (18) aufweist, mit welcher das Nähgut gegen eine Tischplatte (2) drückbar und das Nähgut zur Erzeugung einer Vorschubbewegung an den Stichbildewerkzeugen vorbei bewegbar ist,
**dadurch gekennzeichnet, daß**
an der Druckleiste (18) eine Klemmeinrichtung (25) angeordnet und zusammen mit der Druckleiste (18) bei deren Vorschubbewegung bewegbar ist, wobei die Klemmeinrichtung (25) zum Klemmen eines Fadenanfangs (30a) des Oberfadens (30) vorgesehen ist, und die Nähanlage ein Schneidelement (34) aufweist, das zumindest temporär unmittelbar nach Beginn der Nahterzeugung in einen Bereich zwischen der Klemmeinrichtung (25) und dem Nähfuß (28) angeordnet ist, um den Oberfaden zwischen der Klemmeinrichtung und Nähfuß zu durchtrennen.

2. Nähanlage nach zumindest einem der vorhergehenden Ansprüche, **dadurch gekennzeichnet, daß** die Klemmeinrichtung (25) mit einem Antriebselement versehen und separat von der Druckleiste (18) betätigbar ist.

3. Nähanlage nach zumindest einem der beiden vorhergehenden Ansprüche, **dadurch gekennzeichnet, daß** ein Klemmelement (26) der Klemmeinrichtung (25) zur Klemmung des Fadenanfangs des Oberfadens (30) um eine Schwenkachse schwenkbar ist.

4. Nähanlage nach Anspruch 3, **dadurch gekennzeichnet, daß** die Schwenkachse zumindest im wesentlichen parallel zur X-Vorschubrichtung der Druckleiste (18) ausgerichtet ist.

5. Nähanlage nach Anspruch 3 oder 4, **gekennzeichnet durch** eine Anordnung des Klemmelements (26), durch welche das Klemmelement (26) den Faden an der Druckleiste, insbesondere an einem Gegenklemmelement (27) der Druckleiste (18), fixiert.

6. Nähanlage nach zumindest einem der vorhergehenden Ansprüche, **dadurch gekennzeichnet, daß** das Schneidelement (34) schaltbar ist, um von einer Warte- zu einer Trennposition und umgekehrt, überführt zu werden.

7. Nähanlage nach zumindest einem der vorhergehenden Ansprüche, **dadurch gekennzeichnet, daß** daß das Schneidelement (34) im wesentlichen quer zur X-Vorschubrichtung der Druckleiste (18) verfahrbar ist, um in eine Trennposition zu gelangen.

8. Nähanlage nach zumindest einem der vorhergehenden Ansprüche, **dadurch gekennzeichnet, daß** das Schneidelement (34) eine einzelne Klinge ist, die zumindest temporär im Vorschubweg des zwischen der Klemmeinrichtung (25) und dem Nähgut (9) gespannten Fadenanfangs angeordnet ist.

9. Verfahren zur Erzeugung eines Abnähers an einem Nähgut (9) mittels einer Doppelsteppstich-Nähmaschine mit einem Nähfuß (28), bei dem das Nähgut (9) in eine Nähanlage (1) eingebracht wird, mittels eines angetriebenen Nähguttransports mit einer bestimmten oder bestimmbaren Vorschubrichtung des Nähguts (9) relativ zu Stichbildewerkzeugen, die zur Erzeugung der zumindest einen Naht am jeweiligen Nähgut (9) vorgesehen ist, wobei hierbei das Nähgut (9) mittels einer Druckleiste (18) auf eine Tischplatte (2) der Nähanlage geklemmt und die zumindest eine Naht zur Erzeugung des Abnähers in das Nähgut (9) derart eingebracht wird, dass die Druckleiste (18) das Nähgut in eine Vorschubrichtung (19), vorzugsweise in eine veränderbare Vorschubrichtung, den Stichbildewerkzeugen der Doppelsteppstich-Nähmaschine zuführt,
**dadurch gekennzeichnet, daß**
zum Zeitpunkt des Beginns der Nahterzeugung der Fadenanfang des Oberfadens (30) mittels einer mit der Druckleiste (18) verbundenen und zusammen mit dieser bewegten Klemmeinrichtung (25) geklemmt ist und unmittelbar nach erfolgtem Annähen des Ober- und Unterfadens am Nähgut sich ein Schneidelement (34) in einer Trennposition befindet, um den Oberfaden (30) zwischen der Klemmeinrichtung (25) und dem Nähfuß (28) zu trennen, während
der Nähvorgang unterbrechungsfrei durchgeführt und fortgesetzt wird.

10. Verfahren nach Anspruch 9, **dadurch gekennzeichnet, daß** das Schneidelement (34) nach Beginn der Nahterzeugung und gleichzeitig mit deren Ausführung in eine Trennposition im Vorschubweg des freien, nicht vernähten Fadenbereichs zwischen der Klemmeinrichtung (25) und dem Nähgut bewegt wird, um den nicht vernähten Fadenbereich durch Trennen zu kürzen.

11. Verfahren nach zumindest einem der vorhergehenden Ansprüche 9 oder 10,
**dadurch gekennzeichnet, daß** der durch eine Nadel geführte Oberfaden (30) bereits vor Beginn des Stichbildevorgangs durch die Klemmeinrichtung (25) geklemmt ist.

12. Verfahren nach zumindest einem der vorhergehenden Ansprüche 9 bis 11,
**dadurch gekennzeichnet, daß** die Druckleiste(18) in einer X-Y-Ebene bewegbar ist, wobei bei der Erzeugung von Abnähern die X-Richtung die Hauptbewegungsrichtung der Druckleiste ist, und das Schneidelement (34) durch eine Bewegung im wesentlichen in Y-Richtung in seine Trennposition überführt wird.

13. Verfahren nach zumindest einem der vorhergehenden Ansprüche 9 bis 12,
**dadurch gekennzeichnet, daß** durch die Vorschubbewegung des Nähguts (9) der Abschnitt des Oberfadens (30) zwischen der Klemmeinrichtung (25) und dem Nähfuß (28) gegen das Schneidelement (34) geführt und aufgrund der Vorschubbewegung hierdurch getrennt wird.

14. Verfahren nach zumindest einem der vorhergehenden Ansprüche 9 bis13, **dadurch gekennzeichnet, daß** für die Erzeugung eines Abnähers an einem zweiten Nähgut, der Oberfaden (30) während der Beendigung des Nähprozesses der vorausgehenden Erzeugung eines Abnähers an einem ersten Nähgut nach Beendigung des Nähprozesses, durchtrennt, das zweite Nähgut aus der Nähanlage entfernt wird, die Druckleiste (18) in ihre Aufnahmeposition zurückbewegt und dabei die geöffnete Klemmeinrichtung (25) derart angeordnet wird, daß das freie Ende des Oberfadens in der Klemmeinrichtung angeordnet wird, die Klemmeinrichtung (25) geschlossen und anschließend mit dem Beginn des Nähprozeßes für das erste Nähgut bei weiterhin geschlossener Klemmeinrichtung (25) begonnen wird.

## Claims

1. Sewing unit (1) having at least one lockstitch sewing machine (3) for producing
van at least one seam on a seam material (9), in particular for producing van
at least one seamer on the material to be seamed, the seaming
unit being equipped with a seaming foot (28) and a driven seam material transport for a certain or determinable feed direction (19) of the seam material relative to stitch-forming tools is provided, the is provided for producing the at least one seam on the respective seam material (9),
wherein the seam material transport has a pressure bar (18) with which
the seam material is pressed against a table plate (2). (2) drOckbar and the close material for the production of a
feed movement can be moved past the stitch-forming tools,
**characterized in that**
a clamping device (25) is arranged on the pressure bar (18) and is movable together with the pressure bar (18) during the advance movement thereof, the clamping device (25) being used for clamping a thread start (30a) of the pressure bar (18), and (30a) of the upper thread (30)
and the sewing unit has a cutting element (34) which, at least temporarily, immediately after the start of the seam production, is moved into a
Area between the clamping device (25) and the seam foot (28) is arranged to to cut the upper thread between the clamping device and the seam foot.

2. Sewing plant according to at least one of the preceding claims, in that **characterized in that** the clamping device (25) is provided with a drive element and can be operated separately from the pressure bar (18).

3. Close plant according to at least one of the two preceding claims, **characterized in that** a clamping element (26) of the clamping device (25) can be pivoted about a pivot axis to clamp the beginning of the thread of the upper thread (30).

4. A sewing unit according to claim 3, **characterized in that** the swivel axis is aligned at least substantially parallel to the X feed direction of the pressure bar (18).

5. A sewing unit according to claim 3 or 4, **characterized by** an arrangement of the clamping element (26), through which the clamping element (26) the thread to the Pressure bar, in particular on a counter clamping element (27) of the pressure bar (18), fixed.

6. A sewing unit according to at least one of the preceding claims, **characterized in that** the cutting element (34) is switchable to change from a Wait position to a separation position and vice versa, Oberfuhrt.

7. A sewing machine according to at least one of the preceding claims, in that **characterized in that** the cutting element (34) is movable substantially transversely to the X-feed direction of the pressure bar (18) in order to reach a separation position.

8. A sewing machine according to at least one of the preceding claims, **characterized in that** the cutting element (34) is a single blade which is at least temporarily inserted in the path of advance of the cutting element (34) between the clamping device (25) and the sewing machine. and the seam material (9) is arranged at the beginning of the thread.

9. Method for generating a pickup on a near material (9) by means of a Double-lockstitch sewing machine with a seam foot (28), in which the seam material (9) is fed into a seam unit (1). is introduced, by means of a driven close-loop transport with a determined or determinable feed direction of the seam material (9) relative to stitch-forming tools, which are used to produce the at least one seam on the (9) is provided, whereby the material (9) is transported by means of a Pressure bar (18} on a table plate (2) of the sewing unit and the at least a seam for creating the take-off is introduced into the seam material (9) in such a way that that the pressure bar (18) moves the seam material in a feed direction (19), preferably in a changeable feed direction, the stitch forming tools of the lockstitch sewing machine,
**characterized in that**
at the time of the beginning of the seam production, the thread beginning of the upper thread (30) is moved by means of a pressure bar (18) connected to and
is clamped together with this moving clamping device (25) and immediately after the upper and lower thread have been approached to the seam material, a cutting element (34) is in a separating position in order to separate the upper thread (30) between the clamping device (25) and the seam foot (28). seam foot (28) to separate, while the sewing process is carried out and continued without interruption.

10. The method according to claim 9, **characterized in that** the cutting element is (34) is moved, after the start of seam formation and simultaneously with its ejection, into a separating position in the feed path of the free, unstitched thread area between the clamping device (25) and the material to be sewn, in order to trim the unstitched thread area by cutting.

11. Method according to at least one of the preceding claims 9 or 10, **characterized in that** the upper thread (30) guided by a needle is already clamped by the clamping device (25) at the beginning of the stitch forming process.

12. Method according to at least one of the preceding claims 9 to 11, **characterized in that** the pressure bar (18) is movable in an X-Y plane, the X-direction being the main direction of movement of the pressure bar in the production of take-offs, and the cutting element (34) is moved to its separation position by a movement substantially in the Y-direction.

13. Method according to at least one of the preceding claims 9 to 12, **characterized in that** the section of the upper thread (30) between the clamping device (25) and the seam foot (28) is guided against the cutting element (34) by the advancing movement of the seam material (9) and is thereby separated due to the advancing movement.

14. Method according to at least one of the preceding claims 9 to 13, **characterized in that**, for the production of a taker on a second material to be sewn, the upper thread (30), during the termination of the sewing process of the preceding production of a taker on a first material to be sewn, is
the second material is removed from the sewing unit, the pressure bar (18) is moved back into its receiving position and the open clamping device (25) is arranged in such a way that the free end of the upper thread is arranged in the clamping device, the clamping device (25) is closed and then the second material is removed from the sewing unit, the pressure bar (18) is moved back into its receiving position and the open clamping device (25) is arranged in such a way that the free end of the upper thread is arranged in the clamping device, the clamping device (25) is closed and then the second material is removed from the sewing unit.
of the sewing process for the first material with the clamping device (25) still closed.

## Revendications

1. Installation de couture (1) avec au moins une machine à coudre à double piqûre (3) pour produire
van d'au moins une couture sur un article à coudre (9), en particulier pour la production d'une couture de qualité supérieure.
au moins un dispositif de prélèvement sur le produit à coudre, l'installation de couture étant équipée d'un pied de couture (28) et d'un transport entraîné de la matière à coudre pour une direction d'avance déterminée ou déterminable (19) de l'article à coudre par rapport aux outils de formation de points qui est
pour la réalisation d'au moins une couture sur le produit à coudre (9) respectif,
le transport de l'article à coudre présentant une barre de pression (18) avec laquelle l'article à coudre est pressé contre un plateau de table. (2) drOckbar et la matière proche pour produire une
d'avance peut être déplacé devant les outils de formation de points,
**caractérisé en ce que**
un dispositif de serrage (25) est disposé sur la barre de pression (18) et peut être déplacé en même temps que la barre de pression (18) lors de son mouvement d'avance, le dispositif de serrage (25) étant destiné à serrer un début de fil (25). (30a) du fil supérieur (30) et l'installation de couture présente un élément de coupe (34) qui, au moins temporairement, immédiatement après le début de la production de la couture, est placé dans un état de repos.
Zone située entre le dispositif de serrage (25) et le joint de soudure (28), afin de de couper le fil supérieur entre le dispositif de serrage et le pied-de-biche.

2. Installation de couture selon au moins une des revendications précédentes, **caractérisée en ce que**
**caractérisé en ce que** le dispositif de serrage (25) est pourvu d'un élément d'entraînement et peut être actionné séparément de la barre de pression (18).

3. Installation de couture selon au moins l'une des deux revendications précédentes,
**caractérisé en ce qu'**un élément de serrage (26) du dispositif de serrage (25) peut pivoter autour d'un axe de pivotement pour le serrage du début du fil du fil supérieur (30).

4. Installation de couture selon la revendication 3, **caractérisée en ce que** l'axe de pivotement
est orientée au moins sensiblement parallèlement à la direction d'avance X de la barre de pression (18).

5. Installation de suture selon la revendication 3 ou 4, **caractérisée par** un agencement du
de serrage (26), par laquelle l'élément de serrage (26) le fil à la barre de pression, en particulier sur un élément de serrage opposé (27) de la barre de pression (18), fixé.

6. Installation de couture selon au moins l'une des revendications
précédentes, **caractérisée en ce que** l'élément de coupe (34) peut être commuté pour passer d'une position de coupe à une position de coupe.
Le système d'information de l'entreprise permet de passer d'une position d'attente à une position de séparation et inversement.

7. Installation de couture selon au moins une des revendications précédentes, **caractérisée en ce que**
**caractérisé en ce que** l'élément de coupe (34) peut être déplacé essentiellement transversalement à la direction d'avance X de la barre de pression (18) pour arriver dans une position de séparation.

8. Installation de couture selon au moins l'une des revendications précédentes, **caractérisée en ce que** l'élément de coupe (34) est une lame unique qui est placée au moins temporairement dans le trajet d'avance de l'élément de coupe (34) entre le dispositif de serrage (25) et l'élément de coupe (34). et le matériau de couture (9).

9. Procédé pour la production d'un peigne sur un produit proche (9) au moyen d'une Machine de réception à double point noué avec un pied de biche (28), dans laquelle le produit à coudre (9) est placé dans une installation de couture (1). est introduite, au moyen d'un transport de proximité entraîné avec une direction d'avance déterminée ou déterminable du matériau de couture (9) par rapport aux outils de formation de points, qui sont utilisés pour réaliser au moins une couture sur le (9) est prévu, le produit à coudre (9) étant alors transporté à l'aide d'une machine à coudre. la barre de pression (18) sur un plateau de table (2) de l'installation de couture et les au moins une couture pour la réalisation de l'arrachage est réalisée dans le produit à coudre (9) de telle manière que que la barre de pression (18) pousse l'article à coudre dans une direction d'avancement (19), de préférence dans une direction d'avance variable, aux outils de formation de points de la machine à coudre double piqûre,
**caractérisé en ce que**
au moment du début de la formation de la couture, le début du fil du fil supérieur (30) est fixé au moyen d'une barre de pression (18) reliée à la barre de pression (18) et qui est fixée au fil supérieur (30).
est serré en même temps que ce dispositif de serrage mobile (25), et immédiatement après le rapprochement du fil supérieur et du fil inférieur de la matière à coudre, un élément de coupe (34) se trouve dans une position de séparation, afin de séparer le fil supérieur (30) entre le dispositif de serrage (25) et le fil inférieur (30). pied de biche (28) de séparer, alors que
le processus de couture est effectué et poursuivi sans interruption.

10. Procédé selon la revendication 9, **caractérisé en ce que** l'élément coupant (34) est déplacé, après le début de la formation de la couture et en même temps que celle-ci, dans une position de séparation dans le trajet d'avance de la zone de fil libre, non cousue, entre le dispositif de serrage (25) et le produit à coudre, afin de raccourcir la zone de fil non cousue par séparation.

11. Procédé selon l'une au moins des revendications 9 ou 10 précédentes, **caractérisé en ce que** le fil supérieur (30) guidé par une aiguille est déjà pincé par le dispositif de pincement (25) au début de l'opération de formation de points.

12. Procédé selon au moins l'une des revendications 9 à 11 précédentes, **caractérisé en ce que** la barre de pression (18) est mobile dans un plan X-Y, la direction X étant la direction principale de déplacement de la barre de pression lors de la production de séparations, et l'élément de coupe (34) étant amené dans sa position de séparation par un déplacement essentiellement dans la direction Y.

13. Procédé selon au moins l'une des revendications 9 à 12 précédentes, **caractérisé en ce que**, par le mouvement d'avance de l'article cousu (9), la section du fil supérieur (30) entre le dispositif de serrage (25) et le pied de biche (28) est guidée contre l'élément de coupe (34) et est ainsi séparée en raison du mouvement d'avance.

14. Procédé selon au moins l'une des revendications précédentes 9 à 13, **caractérisé en ce que**, pour la production d'un fil de coupe sur un second article cousu, le fil supérieur (30) est utilisé pendant la fin du processus de couture de la production précédente d'un fil de coupe sur un premier article cousu.
le dispositif de serrage ouvert (25) est disposé de telle sorte que l'extrémité libre du fil supérieur est placée dans le dispositif de serrage, le dispositif de serrage (25) est fermé et ensuite, avec le début du processus de couture, le fil supérieur est coupé dans le dispositif de serrage, la barre de pression (18) est ramenée dans sa position de réception et le dispositif de serrage ouvert (25) est disposé de telle sorte que l'extrémité libre du fil supérieur est placée dans le dispositif de serrage.
le processus de couture pour le premier article à coudre est commencé alors que le dispositif de serrage (25) est toujours fermé.
